# EUROPÄISCHE PATENTSCHRIFT

(11) **EP 2 757 067 B1**
(45) Veröffentlichungstag und Bekanntmachung des Hinweises auf die Patenterteilung: **01.05.2019**
(21) Anmeldenummer: 14151487.7
(22) Anmeldetag: 16.01.2014
(51) Int. Cl.: B67D 9/02

(54) **Verladearm-Vorrichtung**
Loading arm device
Dispositif de bras de chargement

(30) Priorität: 16.01.2013 DE 102013000582
(43) Veröffentlichungstag der Anmeldung: 23.07.2014
(73) Patentinhaber: SVT GmbH, 58332 Schwelm (DE)
(72) Erfinder: Stöver, Harm, 58300 Wetter (DE)
(74) Vertreter: dompatent von Kreisler Selting Werner - Partnerschaft von Patent- und Rechtsanwälten mbB

(56) Entgegenhaltungen:
- EP-A1- 0 171 136
- EP-A1- 0 679 606
- EP-A1- 2 543 624
- DE-A1- 2 049 983
- GB-A- 2 114 531
- NL-A- 7 215 870
- US-A- 4 828 033

## Beschreibung

Die vorliegende Erfindung betrifft eine Verladearm-Vorrichtung zur Verladung von Fluiden, insbesondere zur Verladung von Treibstoff. Des Weiteren betrifft die Erfindung ein Verfahren zum Betrieb einer Verladearm-Vorrichtung.

Die Anmelderin vertreibt und stellt her Verladearme für unterschiedliche Anwendungen. Diesbezüglich wird verwiesen auf die aus der Webseite der Anmelderin www.svt-gmbh.com hervorgehenden Verladearme. Ein typischer Schiffsverladearm mit Anschlussvorrichtung geht zum Beispiel aus der DE 86 127 69 U1 hervor. Bei Landverladevorrichtungen sind beispielsweise Horizontalausleger bekannt, wie sie aus der DE 355 234 72 A1 hervorgehen.

DE 2 255 857 beschreibt ein Ladegerät zur Führung eines Strömungsmittels zwischen einer stationären Rohrleitung und einer beweglichen Vorrichtung. Das dort beschriebene Ladegerät weist eine Drahtkonstruktion zur Führung der Teilrohrabschnitte auf.

DE 2 049 983 A1 beschreibt ein Gelenkrohrwerk zum Austanken von Flüssigkeiten, wobei die Standsäule dieses Gelenkrohrwerks eine Rohrleitung zum Führen der Flüssigkeiten ist.

EP 0 171 136 A1 beschreibt ein Verladearm für Flüssigkeiten, wobei die Standsäule ebenfalls ein Leitungsrohr für die zu fördernde Flüssigkeit darstellt.

Aufgabe der vorliegenden Erfindung ist es, eine Verladearm-Vorrichtung zur Verfügung zu stellen, die einen verbesserten Betrieb, insbesondere eine verbesserte Anschlussmöglichkeit eröffnet, auch bei anzuschließenden Objekten, die gegebenenfalls selbst gewissen Bewegungen unterworfen sind.

Diese Aufgabe wird mit einer Verladearm-Vorrichtung mit den Merkmalen des Anspruches 1, mit einem Verfahren mit den Merkmalen des Anspruches 13 sowie mit einer Verwendung mit den Merkmalen des Anspruches 14 gelöst. Weitere vorteilhafte Ausgestaltungen aber auch Merkmale gehen aus den jeweiligen abhängigen Ansprüchen hervor.

Es wird eine Verladearm-Vorrichtung zur Verladung von Fluiden vorgeschlagen, die folgende Komponenten aufweist:
- eine Armkonstruktion mit zumindest einem ersten und einem zweiten jeweils beweglich angeordneten Teilarm, die eine erste kinematische Kette bilden, und mit einer zweiten kinematischen Kette aufweisend ein Gestängesystem, das zumindest ein Parallelgestänge zumindest zu einem der beiden Teilarme aufweist,
- eine Standsäule, wobei die Standsäule einen verdrehbaren Kopf aufweist, an die der erste Teilarm gelenkig verbunden ist,
- eine gelenkige Kopplung der zweiten kinematischen Kette an eine Anschlussvorrichtung, wobei die Anschlussvorrichtung gelenkig gekoppelt ist mit dem zweiten Teilarm der ersten kinematischen Kette,
- eine Fluidleitung, die mit der Anschlussvorrichtung fluiddicht gekoppelt ist, und
- eine gelenkigen Kopplung der zweiten kinematischen Kette an der Standsäule, vorzugsweise an dem verdrehbaren Kopf der Standsäule.

Eine derartige Verladearm-Vorrichtung ist hinsichtlich ihrer Führung in der Lage, besonders hinsichtlich der Anschlussvorrichtung eine Zwangsführung aufprägen zu können. Dieses ermöglicht, dass die Anschlussvorrichtung insbesondere in Abhängigkeit von der Art und Anordnung der jeweiligen gelenkigen Anbindungen des Gestängesystems vorzugsweise in einer annährend konstanten Lage über einen Bereich geführt werden kann. So besteht die Möglichkeit, dass die Armkonstruktion beispielsweise bewegt wird. Die Bewegung erfolgt hierbei auf einen beispielsweise zu befüllenden Fluidbehälter zu, an den die Anschlussvorrichtung angekoppelt werden soll. Durch den Aufbau der ersten wie auch der zweiten kinematischen Kette und der jeweiligen Anbindung an die einzelnen Komponenten der Verladearm-Vorrichtung gelingt es beispielsweise, eine horizontale Ausrichtung der Anschlussvorrichtung über einen Verschwenkbereich der Armkonstruktion zu ermöglichen, die insbesondere in einem Bereich vorliegt, der auch den unmittelbaren Bereich der Kopplung der Anschlussvorrichtung an den Fluidbehälter mit umfasst.

Insbesondere durch die Anbindung des Parallelgestänges wie vorgeschlagen gelingt es, die Anschlussvorrichtung in einer vorzugsweise beliebigen Zwangslage halten zu können. Bevorzugt kann diese Zwangslage waagerecht aber auch senkrecht in Bezug auf die Standsäule und deren Position vorliegen, unterstellt, dass die Anschlussvorrichtung im Wesentlichen eine Haupterstreckung für die Kopplung mit dem Fluidbehälter aufweist. Das Parallelgestänge ist hierbei vorzugsweise in der Lage, in Form von Zug- bzw. Schubstangen die Kraftübertragung an einen gewünschten Bezugspunkt zu ermöglichen. Dieser gewünschte Bezugspunkt ist gemäß einer Ausgestaltung beispielsweise in einem oberen Bereich der Standsäule insbesondere im Bereich des verdrehbaren Kopfes der Standsäule angeordnet.

Diese Zwangführung erlaubt es insbesondere ebenfalls, dass die Anschlussvorrichtung selbst keinen inneren Gewichtsausgleich benötigt. Unter einem inneren Gewichtsausgleich ist zu verstehen, dass diese, angekoppelt an die Verladearm-Vorrichtung ohne Zwangsführung eine horizontale Ausrichtung einnimmt, ohne aber zu verkippen.

Eine andere Ausgestaltung wiederum sieht vor, dass die genutzte Anschlussvorrichtung selbst ebenfalls eine austarierte Gewichtsverteilung aufweist, das heißt, dass ein innerer Gewichtsausgleich vorliegt,
Hinsichtlich des verdrehbaren Kopfes wird bevorzugt derjenige Bereich bei der Verladearmvorrichtung genutzt, der auch als Tragrahmen oftmals bezeichnet wird. An diesem Tragrahmen können auch andere Komponenten der Verladearmvorrichtung angeordnet sein.

Eine Weiterbildung sieht beispielsweise vor, dass die Armkonstruktion ein Parallelführungsgetriebe aufweist, welches über mindestens zwei Drehpunkte verfügt, wobei ein oder mehrere Elemente des Parallelführungsgetriebes parallel zu einem oder mehreren Elementen der Armkonstruktion verlaufen. Das Parallelführungsgetriebe erlaubt somit, eine Anlenkung des Gestängesystemes und die dadurch hervorgerufene Bewegung verursacht durch Lageänderung der Teilarme an die Anschlussvorrichtung schließlich übertragen zu können. Durch die Parallelführung von ein oder mehreren Elementen des Parallelführungsgetriebes zu ein oder mehreren Elementen der Armkonstruktion gelingt es, die Anschlussvorrichtung vorzugsweise in einer Zwangsführung folgen lassen zu können.

Eine weitere Ausgestaltung sieht beispielsweise vor, dass eine Positionierung von Drehgelenken der Verladearm-Vorrichtung zusammen mit einem Parallelführungsgetriebe und der Armkonstruktion mindestens eine Parallelführung bilden. Durch mindestens eine Parallelführung kann sichergestellt werden, dass bei einsprechender Anlenkung die Möglichkeit geschaffen wird, die Anschlussvorrichtung zwangsführen zu können.

Weiterhin ist vorgesehen, dass die Armkonstruktion ein federndes Element zum Gewichts- und/oder Längenausgleich enthält. Vorzugsweise ist das federnde Element im Gestängesystem angeordnet. Beispielsweise weist eine Zug- bzw. Druckstange des Gestängesystems ein derartig federndes Element implementiert auf, damit bei beispielsweise auftretenden Temperaturänderungen dieses nicht zu unerwünschten Schrägstellungen des Gestängesystems führt. Des Weiteren kann das federnde Element beispielsweise zu einem inneren Gewichtsausgleich genutzt werden, das bedeutet, zu einer Austarierung beispielsweise der Armkonstruktion oder aber Teilbereichen davon. Beispielsweise besteht die Möglichkeit, dass jeweils Teilbereiche unter sich austariert sind, so dass insgesamt ebenfalls die Armkonstruktion dadurch austariert ist.

Bevorzugt ist, dass das Gestängesystem der zweiten kinematischen Kette von oben auf die Verladearm-Vorrichtung betrachtet, zumindest annährend in einer Ebene verläuft. Dadurch ist der Gleichlauf insbesondere aber vor allem der Platzbedarf für die Armkonstruktion und insbesondere für das Gestängesystem weniger in die Breite denn in die Höhe gehend. Dieses ist insbesondere dann der Fall, wenn beispielsweise das Gestängesystem oberhalb und/oder unterhalb der Armkonstruktion verläuft. Eine weitere Ausgestaltung sieht vor, dass das Gestängesystem der zweiten kinematischen Kette seitlich von der Armkonstruktion angeordnet ist. Auch bei einer derartigen Anordnung ist es bevorzugt, dass das Gestängesystem zumindest annähernd in einer Ebene von oben auf die Verladearm-Vorrichtung betrachtet verläuft. Der Platzbedarf bei der Armkonstruktion mit seitlich angeordneter Lösung für das Gestängesystem kann wiederum für die Breite betrachtet höher sein, hingegen für die Höhe der Verladearm-Vorrichtung hingegen geringer ausfallen.

Des Weiteren besteht beispielsweise die Möglichkeit, dass das Gestängesystem zweiseitig zu der Standsäule und im Bereich der Armkonstruktion jeweils beidseitig zu den beiden Teilarmen verläuft. Eine derartige Lösung ermöglicht beispielsweise, dass Druck- bzw. Zugkräfte aufgeteilt sind. Bevorzugt ist hierbei, dass diese beiden jeweils seitlich angeordneten Teilgestängesysteme gleich sind. Es besteht jedoch ebenfalls die Möglichkeit, dass das Gestängesystem der zweiten kinematischen Kette derart in Bezug zu der Standsäule von oben betrachtet angeordnet ist, dass es zum Teil auf einer Seite der Armkonstruktion und zum anderen Teil auf einer gegenüberliegenden Seite davon verläuft.

Eine weitere Ausgestaltung sieht vor, dass eine dritte kinematische Kette zur weiteren Zwangsführung der Anschlussvorrichtung vorgesehen ist. Beispielsweise weist diese dritte kinematische Kette eine weitere Ankopplung an die Anschlussvorrichtung auf. Beispielsweise kann diese Ankopplung dazu genutzt werden, dass die Anschlussvorrichtung auch selbst weitere unterschiedliche Gestalten aufweisen kann. Zum Beispiel kann die Anschlussvorrichtung drei, insbesondere aber auch vier Gelenke aufweisen. Über diese Gelenke kann die Anschlussvorrichtung unterschiedliche Positionen einnehmen und somit auch unterschiedlich ausgerichtet werden.

Drehpunkte, Gelenke aber auch sonstige Ankopplungen wie und auch noch nachfolgend beschrieben können eine Drehung in einer Ebene erlauben. Es können insbesondere Drehgelenke sein. Darüber hinaus besteht jedoch ebenfalls die Möglichkeit, dass diese jeweiligen Komponenten auch eine veränderliche Drehachse aufweisen können und darüber eine größere Verschwenkung ermöglicht ist. Gemäß einer Ausgestaltung ist beispielsweise vorgesehen, dass die Armkonstruktion wie auch das Gestängesystem sowie die gelenkige Kopplung der zweiten kinematischen Kette an die Anschlussvorrichtung jeweils nur Drehgelenke aufweisen, die ausschließlich eine einzige Drehachse aufweisen. Eine andere Ausgestaltung sieht wiederum vor, dass eine Verladearm-Vorrichtung eine Armkonstruktion mit einem Gestängesystem aufweist, wo zumindest eine veränderbare Drehachse vorliegt. Der überwiegende Teil der anderen Drehpunkte hingegen weist vorzugsweise eine feststehende Drehachse auf.

Des Weiteren ist vorgesehen, dass die Standsäule selbst bevorzugt feststehend, zumindest aber feststellbar ist, zum Beispiel bei verfahrbaren Verladearm-Vorrichtungen. Durch den verdrehbaren Kopf, insbesondere einen verdrehbaren Tragrahmen, kann die Armkonstruktion verschwenkt werden mit einer Drehachse, die sich entlang der Standsäule erstreckt. Dazu senkrecht angeordnet sind bevorzugt die Drehachsen von erstem und zweitem Teilarm. Die gelenkige Kopplung an die Anschlussvorrichtung wiederum kann beispielsweise eine Drehachse aufweisen, die bevorzugt parallel zur Drehachse durch die Standsäule verläuft. Diese Drehachse kann jedoch auch hierzu verschwenkbar angeordnet sein.

Das federnde Element, das in der Armkonstruktion vorhanden ist, kann darüber hinaus auch im Bereich der Anschlussvorrichtung vorgesehen sein. Dieses hängt insbesondere davon ab, in welcher Art und Weise die Ankopplung zwischen der Anschlussvorrichtung einerseits und der zweiten kinematischen Kette vorgesehen ist. Die Anschlussvorrichtung weist vorzugweise zwei Kopplungen mit der Armkonstruktion auf, wobei gemäß einer Ausgestaltung eine Kopplung eine Drehachse aufweist, die senkrecht zur Drehachse des verdrehbaren Kopfes verläuft und die zweite Kopplung hierzu ebenfalls senkrecht und parallel zur ersten Kopplungsachse angeordnet ist. Dieses erlaubt insbesondere eine Zwangsführung, bei der die Anschlussvorrichtung in einem Schwenkbereich eine konstante Lagenausrichtung gegenüber der Ebene aufweist, über die die Armkonstruktion hin zum Fluidbehälter schwebt.

Eine weitere vorteilhafte Ausgestaltung sieht beispielsweise vor, dass die Armkonstruktion durch ein oder mehrere Gegengewichte, durch einen internen Gewichtsausgleich und/oder ein Parallelführungsgetriebe bezüglich seiner jeweiligen Drehgelenkverbindungen einen Gesamt-Gewichtsausgleich aufweist, vorzugsweise austariert ist, und ein händisches Betätigen der Verladearm-Vorrichtung ermöglicht ist. Der Gesamt-Gewichtsausgleich versetzt einen Nutzer der Verladearm-Vorrichtung in die Lage, ohne zusätzliche Krafterzeuger, seien es hydraulische oder auch pneumatische Krafterzeuger, eine Drehung, ein Verschwenken wie auch insbesondere ein Heranführen der Anschlussvorrichtung an den anzukoppelnden Fluidbehälter ausschließlich händisch durch Einsatz eigener Körperkraft ermöglichen zu können. Je besser die Gesamt-Gewichtsaustarierung erfolgt ist, um so weniger Kraft ist hier für Benutzer aufzubringen.

Beispielsweise besteht die Möglichkeit, dass durch Ankopplung eines Seiles, einer Kette oder ähnlichem vorzugsweise an der Anschlussvorrichtung der Nutzer nur noch an dieser zieht. Durch Zubewegung auf den Fluidbehälter folgt die Anschlussvorrichtung und damit die Armkonstruktion in weiter verbleibender Austarierung. Dadurch wird eine Verletzungsgefahr vermieden, die beispielsweise ansonsten dadurch auftreten könnte, dass die Armkonstruktion beim Verschwenken schließlich in eine instabile Lage gerät, die zu einem nichtgewollten Bewegen der Arme und entsprechender Rückkopplung über das Seil oder Kette auf den Nutzer führen kann.

Neben einer horizontalen Lagenpositionierung der Anschlussvorrichtung kann diese jedoch auch in anderer Weise zwangsgeführt werden. Beispielsweise kann die Anschlussvorrichtung mit ihrer Kopplungsvorrichtung, insbesondere einem Anschlussflansch nach oben oder aber nach unten weisen. Bevorzugt ist eine Zwangsführung derart, dass eine Gefährdung eines Bedieners verringert wird, insbesondere unter Berücksichtigung der Ortsverhältnisse am anzuschließenden Fluidbehälter. So kann die Anschlussvorrichtung zum Beispiel durch eine Luke hindurchgeführt werden, in eine Öffnung hinreichen, in eine Absenkung sich erstrecken oder in sonstiger Weise den Anschlussgegebenheiten mit seiner Lagenpositionierung folgen. Es kann zum Beispiel die Lagenpositionierung einstellbar sein. Beispielsweise kann durch Verstellung des Gestängesystems die Lagenpositionierung der Anschlussvorrichtung verändert werden. Auch kann dieses beispielsweise über eine Veränderung der Lage der Ankopplung an die Anschlussvorrichtung erfolgen. Beispielsweise ist diese Ankopplung veränderbar positionierbar an der Anschlussvorrichtung.

Eine weitere Ausgestaltung sieht vor, dass die Standsäule eine Rohrleitung der Fluidleitung ist. Diese Rohrleitung ist vorzugweise derart konstruiert, dass sie in der Lage ist, die Gewichtskraft, die über den verdrehbaren Kopf auf die Gelenkverbindung übertragen wird, aufzunehmen und an das Fundament weiterzugeben. Die Rohrleitung weist beispielsweise an ihrem unteren Ende einen Anschluss auf, der zu einem weiteren Fluidbehälter führt.

Aus diesem wird vorzugsweise ein Fluid entladen. Es besteht jedoch ebenfalls die Möglichkeit, dass die Verladearm-Vorrichtung nicht zum Befüllen, sondern zum Entleeren genutzt wird. Eine Weiterbildung sieht beispielsweise vor, dass die Fluidleitung mit Drehgelenken verbundene Rohrleitungen aufweist, vorzugsweise daraus besteht. Hierbei kann beispielsweise vorgesehen sein, dass die Standsäule als Rohrleitung wie aber auch der erste und der zweite Teilarm wie aber auch gegebenenfalls ein weiterer, dritter Arm durch jeweils eine Rohrleitung gebildet werden, die mittels Drehgelenken verbunden sind. Durch die Nutzung der Drehgelenke gelingt es, eine Fluid-dichte Fluidleitung ermöglichen zu können. Des Weiteren besteht die Möglichkeit, dass durch Auswahl der Drehgelenke auch die Nutzung der Fluidleitung für kryogene Flüssigkeiten besteht. Beispielsweise ist gemäß einer Weiterbildung vorgesehen, dass die Verladearm-Vorrichtung eingesetzt wird für eine Bunkerung von LNG bei Schiffen. Aufgrund der Temperatur des flüssigen LNGs werden derartige Drehgelenke vorgesehen, die bei Durchströmen trotzdem noch eine ausreichende Gelenkigkeit für den Nutzer aufweisen.

Eine weitere Ausgestaltung sieht beispielsweise vor, dass zumindest die erste kinematische Kette der Armkonstruktion aus Rohrleitungsabschnitten der Fluidleitung gebildet ist. Beispielsweise besteht die Möglichkeit, dass entlang der Standsäule ein Fluidleitungsabschnitt verläuft, der als Rohrleitung oder in sonstiger Weise, beispielsweise als Schlauchleitung ausgeführt ist. Dieser Fluidleitungsabschnitt kann wiederum an die Armkonstruktion aus Rohrleitungen angeschlossen sein, wobei diese sodann die Möglichkeit aufweisen, ausreichende Kräfte aber auch Momente aufnehmen und weiterleiten zu können. Wiederum eine weitere Ausgestaltung sieht beispielsweise vor, dass die Verladearm-Vorrichtung eine Fluidleitung aufweist, die zumindest überwiegend eine Schlauchleitung umfasst. Insbesondere besteht die Möglichkeit, dass entlang der Verladearm-Vorrichtung ausschließlich eine Schlauchleitung verläuft, gegebenenfalls an geeigneten Stellen durch geeignete Verdrehgelenke verbunden. Letzteres ist insbesondere dann vorteilhaft, wenn ein ansonsten zu starkes in-sich-Verdrehen der Fluidleitung bei Verschwenken der Verladearm-Vorrichtung befürchtet wird.

Eine weitere Ausgestaltung sieht beispielsweise vor, dass die Verladearm-Vorrichtung mobil angeordnet ist. Hierzu ist beispielsweise die Standsäule verfahrbar. Sie kann hierzu auf einer Verfahrvorrichtung fest installiert sein. Die Verfahrvorrichtung kann beispielsweise ein Anhänger, eine Auflagefläche eines Fahrzeuges wie aber auch beispielsweise ein Schiff sein. Des Weiteren besteht die Möglichkeit, dass die Verladearm-Vorrichtung Bestandteil einer Krangestaltung ist, wobei die Standsäule selbst verfahren wird. Hierzu kann diese beispielsweise auf einem Motor-getriebenen Gestell angeordnet sein. Eine weitere Ausgestaltung sieht beispielsweise vor, dass die Standsäule selbst das Gestell ist. Insbesondere ist aufgrund des Begriffes Standsäule dieses Merkmal jedoch nicht dahingehend zu verstehen, dass ausschließlich eine säulenartige Struktur vorgesehen sein muss. Es besteht auch die Möglichkeit, dass eine sonstige, in die vertikale führende turmartige Konstruktion genutzt wird, an der, insbesondere auf der die Armkonstruktion angeordnet ist.

Gemäß einer weiteren Ausgestaltung der Erfindungumfasst die Anschlussvorrichtung mindestens drei Drehpunkte, wobei die Drehpunkte jeweils starre Elemente der Anschussgruppe miteinander verbinden, wobei mindestens zwei Drehpunkte keine zueinander parallelen Drehachsen haben, und mit einem Drehpunkt zum Anschluss an die Verladearm-Vorrichtung versehen ist.

Die Nutzung von mindestens drei Drehpunkten erlaubt, dass die Anschlussvorrichtung in sich äußerst flexibel hinsichtlich unterschiedlicher Bewegungen gestaltbar ist. Durch die Anordnung unterschiedlich verlaufender Drehachsen kann insbesondere ein Verschwenken in unterschiedliche Richtungen gewährleistet sein. Dieses erlaubt beispielsweise, mittels der Anschlussvorrichtung die Verladearm-Vorrichtung mit ihrer Armkonstruktion sehr weit nach vorne verstrecken zu können, wobei die Anschlussverbindung für den Fluidbehälter wiederum auch weiter entfernt als bisher üblich von der Standsäule vorliegen kann. Insbesondere erlaubt dieses eine Gestaltung der Anschlussvorrichtung derart, dass diese einen sehr lang zuführenden Arm aufweist, an dem sich die Anbindung an den Fluidbehälter bzw. der Anschlussstutzen hierfür befindet. Dieses ist besonders vorteilhaft für die Bunkerung von Treibstoff bei einem Schiff, insbesondere bei LNG-Treibstoff.

Bevorzugt ist des Weiteren, dass die Anschlussvorrichtung über mindestens zwei Drehpunkte mit der Verladearm-Vorrichtung verbunden ist, wovon einer mit einem parallelen Führungsgetriebe der Verladearm-Vorrichtung verbunden ist. Dieses erlaubt insbesondere eine Zwangsführung der Anschlussvorrichtung von oben betrachtet in einer Ebene. Hierüber ist es möglich, die Anschlussvorrichtung in einer speziellen Lage definiert verschwenken zu können, ohne dass sich die Lageanordnung der Anschlussvorrichtung hinsichtlich ihrer horizontalen bzw. vertikalen Erstreckung zu ändern braucht.

Wie oben schon ausgeführt, ist es ebenfalls bevorzugt, wenn die Anschlussvorrichtungein federndes Element zum Gewichts- und/oder Längenausgleich aufweist. Das federnde Element kann beispielsweise ein Ausgleichselement sein, insbesondere beispielsweise ein Pneumatikzylinder oder eine Drehfeder.

Gemäß einem weiteren Gedanken der Erfindung, der ebenfalls unabhängig weiterführbar ist, wird ein Verfahren zum Betrieb einer Verladearm-Vorrichtung vorgeschlagen, wobei eine Anschlussvorrichtung zumindest in einer Ebene mittels eines parallelen Führungsgetriebes zwangsgeführt wird.

Die Verladearm-Vorrichtung ist vorzugsweise so wie oben beschrieben aufgebaut. Die Zwangsführung des parallelen Führungsgetriebes erlaubt, dass die Anschlussvorrichtung hinsichtlich ihrer Lageorientierung nicht mitverschwenkt, sondern bezüglich ihrer relativen Lagenorientierung zum Untergrund konstant verbleibt. Während Komponenten der Verladearm-Vorrichtung, insbesondere der Armkonstruktion verschwenken und dabei ihre jeweilige Lageorientierung ändern, kann die Anschlussvorrichtung zum Beispiel horizontal bleiben. Bevorzugt wird die Zwangsführung genutzt beim Anschluss der Anschlussvorrichtung an einen Tankstutzen eines Schiffes. Üblicherweise ist hierzu vorgesehen, dass der Tankstutzen an Backbord und/oder an Steuerbord relingeinwärts angeordnet liegt. Die Anschlussvorrichtung wird nunmehr zum Tankstutzen geführt, dort angeschlossen, so dass eine Fluid-dichte Verbindung besteht. Sodann wird mit der Treibstoffbefüllung begonnen. Die Nutzung der mittels Parallelführungsgetriebe zwangsgeführten Anschlussvorrichtung erlaubt, einer Rollbewegung des Schiffes, die auch im Hafen aber auch bei einer Bunkerung auf Rede möglich ist, durch die gleichbleibende Lageorientierung der Anschlussvorrichtung Herr werden zu können. Insbesondere besteht dadurch nicht die Gefahr, dass beispielsweise die Anschlussvorrichtung oder ein Teil davon an eine Schiffswand bzw. das Deck aufschlägt, wenn beispielsweise bei angeschlossener Anschlussvorrichtung die Rollbewegung zu einem Anheben des Schiffes auf dieser Seite führt. Auch wird ein Anstoßen der Anschlussvorrichtung oder eines Teils davon an eine Reling oder eine andere Querstrebung, unter die die Anschlussvorrichtung schiffseinwärts geführt worden ist, vermieden. Dieses kann beispielsweise auftreten, wenn bei der Rollbewegung des Schiffes sich diese Schiffsseite absenken sollte.

Ein weiterer Vorteil ist die Möglichkeit, dass mittels der Zwangsführung über das Parallelführungsgetriebe die Anschlussvorrichtung nicht austariert, aber dafür sehr lang bauend eingesetzt werden kann. Insbesondere für einen Anschluss an Bunkerstutzen, die sehr weit innen liegen, brauchen dadurch die Geometrie der Anschlussvorrichtung nicht größer werden. Insbesondere ist es auch nicht notwendig, ein immer größeres Gegengewicht vorsehen zu müssen, je länger sich diese Komponente der Anschlussvorrichtung hin zum Tankstutzen erstrecken würde. Vielmehr gelingt es, durch die Zwangsführung Kräfte auf die Verladearm-Vorrichtung übertragen zu können und diese dort über die Standsäule abzuleiten, zum Beispiel in ein Fundament.

Wird vorzugsweise LNG mittels der vorgeschlagenen Verladearm-Vorrichtung bzw. der Anschlussvorrichtung bei einem Schiff gebunkert und ist insbesondere die Verladearm-Vorrichtung hierfür überwiegend, wenn nicht gar ausschließlich, vorgesehen, ist beispielsweise vorgesehen, dass das Gestängesystem und insbesondere die parallel verlaufenden Druck- bzw. Zugstangen in etwa einen Abstand von 20 cm bis 30 cm gegenüber der Fluidleitung, insbesondere der Rohrleitung, aufweisen. Durch einen derartigen Abstand kann ein Temperatureinfluss aufgrund des Durchflusses der kryogenen Flüssigkeit zumindest verringert werden. Des Weiteren ist es jedoch vorteilhaft, wenn das Gestängesystem ein oder mehrere federnde Elemente aufweist, um die Schrumpfeffekte insbesondere bei Nutzung von Rohrleitungen im Gestängesystem ausgleichen zu können. Dadurch ist gewährleistet, dass sich diese nicht verziehen und insbesondere kein Sperren oder aber ein zu hoher Verschleiß durch Verzug auftritt.

Die Erfindung wird nachfolgend näher durch mehrere Figuren erläutert. Hierbei gehen aus den unterschiedlichen Figuren unterschiedliche Einzelheiten hervor. Die Erfindung ist nicht auf eine der jeweiligen dargestellten Ausgestaltungen oder auf eine Figur beschränkt. Vielmehr können ein oder mehrere Merkmale aus ein oder mehreren Figuren und Ausgestaltungen mit anderen Merkmalen aus anderen Figuren und Ausgestaltungen wie auch aus der obigen Beschreibung zu Weiterbildungen verknüpft werden. Auch dienen die Figuren nur zur Veranschaulichung der Erfindung, ohne aber diese beschränken zu wollen. Vielmehr werden unterschiedliche Möglichkeiten der Ausführbarkeit der Erfindung aufgezeigt. Es zeigen:
- Fig. 1: eine schematische Ausgestaltung einer Verladearm-Vorrichtung, wie sie gemäß des Standes der Technik bekannt ist,
- Fig. 2: eine schematische Ausgestaltung einer Verladearm-Vorrichtung gemäß einer ersten erfindungsgemäßen Ausgestaltung,
- Fig. 3: eine weitere erfindungsgemäße Ausgestaltung einer Verladearm-Vorrichtung in schematischer Ansicht,
- Fig. 4: eine schematische Darstellung der Verladearm-Vorrichtung mit einer näheren Darstellung einer Anschlussvorrichtung, die angekoppelt ist an einem Anschluss eines Fluidbehälters,
- Fig. 5: eine erste schematische Darstellung eines Anschlusses mittels der vorgeschlagenen Anschlussvorrichtung angeschlossen an eine vorgeschlagene Verladearm-Vorrichtung,
- Fig. 6: eine Aufsicht von oben mit einem anderen Winkel bei gleichem Anschluss ermöglicht durch die Anschlussvorrichtung, aufzeigend den möglichen Verschwenkbereich bei einer Ausgangslage, wie sie in Fig. 5 dargestellt ist.
- Fig. 6: eine Aufsicht von oben mit einem anderen Winkel bei gleichem Anschluss ermöglicht durch die Anschlussvorrichtung, aufzeigend den möglichen Verschwenkbereich bei einer Ausgangslage, wie sie in Fig. 5 dargestellt ist, und
- Fig. 7 bis 10: eine konstruktive Umsetzung der vorgeschlagenen Verladearm-Vorrichtung unter Nutzung von Rohrleitungsabschnitten als Teilarme und Standsäule, die mittels Rohrgelenken verbunden sind.

Figur 1 zeigt eine schematische Darstellung einer Verladearm-Vorrichtung 1 gemäß des bekannten Standes der Technik. Eine derartige Verladearm-Vorrichtung 1 weist eine Standsäule 2, einen ersten Teilarm 3 und einen zweiten Teilarm 4 auf. Jeder Teilarm 3, 4 kann jeweils mit einem Gegengewicht 5 versehen sein, um einen Gewichtsausgleich der jeweiligen Teilarme um ihre Drehpunkte 6 zu ermöglichen. Am zweiten Teilarm 4 ist ein weiterer Drehpunkt 7 angeordnet, an dem sich eine Anschlussvorrichtung 8 befindet. Die Anschlussvorrichtung 8 muss aufgrund der Ankopplung über den Drehpunkt 7 austariert sein. Ansonsten würde sie nicht für einen notwendigen Anschluss die ausreichende Aus richtung einer Kopplungsvorrichtung 9 aufweisen. Derartige Verladearm-Vorrichtungen können gewichtsmäßig sehr gut austariert sein, haben jedoch aufgrund der Notwendigkeit, dass die Anschlussvorrichtung die notwendige interne Austarierung aufweisen muss, das Problem, dass die Ankopplungsmöglichkeit bei derartigen Vorrichtungen beschränkt ist, die einen Anschlussstutzen sehr weit innen aufweisen. Für derartige Anschlüsse wäre es notwendig, sehr weit ausladende Anschlussvorrichtungen konstruieren zu müssen, die jedoch wiederum sehr unhandlich sind und damit die Unfallgefahr bei Bedienung erhöhen.

Figur 2 zeigt eine erfindungsgemäße vorgeschlagene Verladearm-Vorrichtung 20. Diese weist eine Armkonstruktion 21 auf, die einen ersten Teilarm 22 und einen zweiten Teilarm 23 aufweist. Der erste Teilarm 22 bildet zusammen mit dem zweiten Teilarm 23 eine erste kinematische Kette 24. Des Weiteren weist die Verladearm-Vorrichtung 20 eine zweite kinematische Kette 25 auf. Diese wird über ein Gestängesystem 26 gebildet. Das Gestängesystem weist gemäß dieser Ausgestaltung ein Parallelführungsgetriebe 27 auf. Mit diesem kann das Gestängesystem 26 ein Parallelgestänge zum Beispiel wie bei dieser Ausgestaltung wie folgt aufweisen:

Zum einen ist ein erstes Parallelgestänge 28 parallel zum ersten Teilarm 22 und ein zweites Parallelgestänge 29 parallel zum zweiten Teilarm 23 verlaufend und zusammen über das Parallelführungsgetriebe 27 gekoppelt. Eine Anschlussvorrichtung 30 ist mit dem Gestängesystem 26 einerseits, andererseits mit den Teilarmen der Armkonstruktion 21 gekoppelt. Auf diese Weise besteht eine Kopplung mit der ersten kinematischen Kette 24 wie auch mit der zweiten kinematischen Kette 25. Dieses erlaubt, dass die Anschlussvorrichtung 30 zwangsgeführt werden kann. Wird die Armkonstruktion 21 ausgelenkt, bewegen sich der erste Teilarm 22 und der zweite Teilarm 23 entlang einer jeweiligen Bahnkurve. Aufgrund der Ankopplungen des Gestängesystems 26, welches die zweite kinematische Kette 25 bildet, folgt diese dem Auslenken der Teilarme. Aufgrund der Parallelführung insbesondere der zweiten kinematischen Kette 25 zum zweiten Teilarm 23 folgt damit die Anschlussvorrichtung 30 aufgrund zweier Ankopplungspunkte immer in einem weiten Bereich in der festgelegten Positionslage. So wie dargestellt ist die Positionslage der Anschlussvorrichtung 30 horizontal ausgerichtet, das bedeutet, die Längserstreckung der Anschlussvorrichtung 30 ist zumindest annährend parallel zu einem Untergrund, auf dem eine Standsäule 31 und die Verladearm-Vorrichtung 20 angeordnet ist. Ein Kupplungsteil 32 kann auf diese Weise senkrecht gehalten werden, egal in welche Lage die Armkonstruktion 21 ausgelenkt wird. Dieses gelingt somit auch mit Anschlussvorrichtungen 30, die nicht austariert sind. Durch die Kupplung an einerseits der ersten kinematischen Kette 24, andererseits die zweite kinematische Kette 25 werden die Gewichtskräfte von diesen Kupplungen aufgenommen, über die jeweiligen Ketten an die Standsäule übertragen und aufgrund deren Befestigung bzw. Anordnung auf einem Untergrund bzw. einem mobilen Gefährt dort aufgenommen. Dieses erlaubt, dass die Anschlussvorrichtung 30 neben einer zwangsgeführten Lagenposition über einen Mindestauslenkbereich der Armkonstruktion 21 darüber hinaus auch die Option eröffnet, sehr lang gebaut werden zu können.

Des Weiteren sind um die einzelnen Gelenkpunkte beispielhaft die Verdrehmöglichkeiten aufgezeigt. Diese sind jeweils als Pfeile angedeutet.

Bevorzugt ist der verdrehbare Kopf 33 um eine Längsachse der Standsäule 31 verdrehbar. Darüber hinaus ist so wie dargestellt ein Verschwenken am verdrehbaren Kopf 33 durch den ersten Teilarm 22 ermöglicht. Auch greift die zweite kinematische Kette 25 am verdrehbaren Kopf 33 an. Darüber hinaus besteht die Möglichkeit, dass die gesamte Standsäule 31 drehbar angeordnet ist. So wie dargestellt kann der erste wie auch der zweite Teilarm 22, 23 in einer Ausgangsposition als Ruheposition verschwenkt werden, wenn die Standsäule 31 wie auch die beiden Teilarme 22 und 23 annähernd senkrecht stehen. Dadurch wird nur ein äußerst geringer Platzbedarf in der Ruheposition benötigt. Wird nun die Anschlussvorrichtung 30 beispielsweise zum Bunkern von LNG-Kraftstoffverfahren verschwenkt, so verschwenken zum einen die beiden Teilarme 22, 23 nebst dem Gestängesystem 26, wobei das das Kupplungsteil 32 bei Annäherung an den Bunkeranschluss weiterhin senkrecht verbleibt. Des Weiteren kann die Verladearm-Vorrichtung 20 soweit gedreht werden, dass auch ein Anschluss an einen aufzufüllenden Tank möglich ist, der nicht direkt gegenüber der Standsäule 31 angeordnet ist. Dieses geht beispielsweise aus der nachfolgenden Figur 6 hervor. Auf diese wird später nachfolgend noch näher eingegangen. So kann die Zwangsführung insbesondere auch ermöglichen, dass die Anschlussvorrichtung 30 nicht nur so wie gestrichelt angedeutet eine annähernd horizontale Position aufweisen kann. Vielmehr besteht auch die Möglichkeit, dass die Anschlussvorrichtung 30 bei einem Drehen der Standsäule 31 eine dazu weiterhin ebenfalls relative konstante Lage beibehält.

Figur 3 zeigt eine weitere Ausgestaltung einer erfindungsgemäßen Verladearm-Vorrichtung 40. Mit dieser Ausgestaltung wird dargestellt, dass beispielsweise die Anordnung von Ausgleichgewichten 41, 42 in verschiedener Weise möglich ist. So ist beispielsweise bei der hier vorgeschlagenen Verladearm-Vorrichtung 40 das erste Gegengewicht 41 mit dem zweiten Teilarm 45 über eine Gelenkverbindung 46 verbunden. Das zweite Ausgleichsgewicht 42 ist hingegen direkt am ersten Teilarm 44 angeordnet. So wie dargestellt, kann es sich bei den Ausgleichsgewichten um tatsächliche Ausgleichsgewichte handeln. Es besteht jedoch ebenfalls die Möglichkeit, dass die zum Ausgleichen notwendigen Massen auf die einzelnen Teilarme und/oder aber auf das Gestänge verteilt angeordnet sind. In diesem Falle ist nicht eine einzelne, sondern sind mehrere Komponenten dafür verantwortlich, dass eine Austarierung stattfindet. Bei der dargestellten Ausgestaltung ist wiederum eine Standsäule 47 vorgesehen. An diese kann beispielsweise an einem unteren Bereich 48 ein Anschlussstutzen 49 angeordnet sein. Über diesen kann flüssiges LNG beispielsweise zur Anschlussvorrichtung 50 transportiert werden. Auch hier ist das Gestängesystem 51 vorgesehen, welches in diesem Falle zwei Parallelführungen wiederum aufweist. Diese sind über das Parallelführungsgetriebe 52 miteinander verbunden, wobei das Parallelführungsgetriebe 52 mit der Anschlussvorrichtung 50 direkt ebenfalls verbunden ist. Auf diese Weise hält beispielsweise die Standsäule 47 den ersten Arm 44, der wiederum den zweiten Teilarm 45 hält. An diesem ist wiederum die Anschlussvorrichtung 50 angebracht. Darüber hinaus wird die Anschlussvorrichtung 50 über das Gestängesystem 51 ebenfalls gehalten, insbesondere aber zwangsgeführt. Beispielsweise durch eine Kette oder ein Band 53 kann händisch durch einen Bediener die Anschlussvorrichtung 50 dort hingezogen werden, wo schließlich die Anschlussvorrichtung angekoppelt werden soll. Dieses ist auch möglich mit Verladearm-Vorrichtungen, die zum Beispiel 5 t wiegen.

Figur 4 zeigt die Verladearm-Vorrichtung 40 aus Figur 3. Bei dieser Ausgestaltung ist dargestellt, dass die Anschlussvorrichtung 50 verschiedene Drehgelenke aufweist, die es erlauben, dass die Anschlussvorrichtung 50 auch tatsächlich bei der Bebunkerung einsetzbar ist. Beispielhaft dargestellt als Ausschnitt ist eine Bunkerluke 54 eines Schiffes. Dort ist ein Anschlussstutzen 55 vorhanden, der weit innenliegend angeordnet ist. Nur durch eine langgestreckte Anschlussvorrichtung 50 besteht die Möglichkeit, diese dort anschließen zu können. Die Anschlussvorrichtung 50 weist einen ersten Gelenkpunkt 56, einen zweiten Gelenkpunkt 57, einen dritten Gelenkpunkt 58 und einen vierten Gelenkpunkt 59 auf. Der vierte Gelenkpunkt 59 kann in der Praxis beispielsweise am zweiten Teilarm 45 angeflanscht sein. Eine andere Ausgestaltung sieht vor, dass die dortige Flanschverbindung am Teilarm 45 gelöst ist, so dass der vierte Gelenkpunkt 59 an der Anschlussvorrichtung 50 verbleibt. Vorzugsweise weisen der zweite und der dritte Gelenkpunkt 57, 58 Drehachsen auf, die vorzugsweise senkrecht aufeinander stehen. Diese sind beispielhaft gestrichelt angedeutet. Der erste Gelenkpunkt 56 sieht vorzugsweise die Möglichkeit vor, eine Drehung ermöglichen zu können. Dies ist durch den Pfeil angedeutet. Ebenfalls eine Drehung wird durch beispielsweise den vierten Gelenkpunkt 59 entsprechend der angedeuteten Pfeile wahrgenommen.

Figur 5 zeigt in beispielhafter Ausgestaltung ein Ausführungsbeispiel einer vorgeschlagenen Verladearm-Vorrichtung mit angeschlossener vorgeschlagener Anschlussvorrichtung 70. Die Anschlussvorrichtung 70 ist wiederum etwas anders ausgestaltet als die Anschlussvorrichtung, wie sie aus Figur 4 hervorgeht. Anschlussvorrichtung wie auch Verladearm-Vorrichtung in Figur 5 sind von oben betrachtet. Hierbei ist deutlich zu erkennen, dass die Zwangsführung in einer Ebene erfolgt. Während die Standsäule 71, an der der erste Teilarm 72 verläuft, über den verschwenkbar der zweite Teilarm 73 angeordnet ist, die Möglichkeit eröffnet, ein Gestängesystem 74 vorzusehen, was seitlich der beiden Teilarme angeordnet ist. Die Koppelung mit den jeweiligen zu koppelnden Komponenten, einerseits der Anschlussvorrichtung 70, andererseits der Standsäule 71, ist nur äußerst schematisch dargestellt. Die Anschlussvorrichtung 70 weist beispielsweise gemäß der dargestellten Form die Möglichkeit auf, ein Verschwenken des Kupplungsteils 75 vorzusehen. Damit wird eine weitere Flexibilität beim Anschluss ermöglicht. Eingezeichnet sind beispielhaft die verschiedenen Drehmöglichkeiten beziehungsweise Verschwenkmöglichkeiten durch die einzelnen Gelenkpunkte der beispielhaften Anschlussvorrichtung 70 in Form von Pfeilen.

Figur 6 zeigt in beispielhafter Ausgestaltung das Mitschwenken und Drehen einerseits der Verladearm-Vorrichtung, andererseits der Anschlussvorrichtung 70. Ausgehend von der Grundpositionierung wie in Figur 5 dargestellt kann sich die Schiffslage ändern. Durch die vielfältigen Drehpunkte ist es möglich, jeglicher Bewegung folgen zu können. Insbesondere erlaubt dieses, dass das ebenfalls in der Anschlussvorrichtung 70 aber auch in den anderen vorgeschlagenen Anschlussvorrichtungen vorzugsweise vorgesehene Sicherheitsventil 76 nicht auslöst.

Figuren 7, 8, 9 und 10 zeigen wiederum eine weitere Ausgestaltung einer vorgeschlagenen Verladearm-Vorrichtung 80 aus jeweils unterschiedlichen Ansichten. Hierbei sind die aus den vorherigen vorgeschlagenen Ausgestaltungen einer Verladearm-Vorrichtung vorgesehenen, nur schematisch dargestellten Komponenten in eine konstruktive Lösung umgesetzt. Vorgesehen ist ein erstes Rohrteil 81, welches einen Anschluss 82 aufweist, durch den beispielsweise flüssiges LNG, d.h. eine kryogene Flüssigkeit, geführt werden kann. Das erste Rohrteil bildet die Standsäule. Der erste Teilarm 83 ist wiederum eine Rohrleitung, die über zwei Rohrdrehgelenke 84 mit der Sandsäule verbunden ist. Ein Rohrdrehgelenk ist beispielsweise so ausgeführt, wie es aus der DE 10 2011 018 162 A1 der Anmelderin hervorgeht, auf die im Rahmen der Offenbarung verwiesen wird. Derartige Rohrdrehgelenke erlauben auch den Durchfluss von kryogenen Fluiden bei Beibehaltung der Beweglichkeit des Rohrdrehgelenks. Ein weiteres Rohrgelenk 84 führt sodann zu dem zweiten Teilarm 85. Dieser ist wieder durch ein Rohr gebildet. Die Anschlussvorrichtung 86 ist einerseits über ein Rohrdrehgelenk, andererseits über ein Parallelführungsgetriebe 87 aufgehangen und zwangsgeführt. Das Gestängesystem wie auch die Anordnung einzelner Gelenke und Gewichte wird aus den weiteren Figuren näher ersichtlich. Die derartig vorgeschlagene Verladearm-Vorrichtung 80 kann insbesondere am Fußboden befestigt werden. Hierzu ist eine Fußbodenplatte 88 vorgesehen. Über entsprechende Bohrungen können Bolzen in den Untergrund getrieben werden und damit die Verladearm-Vorrichtung fest montiert werden. Über Stützbleche 89 wird die Verladearm-Vorrichtung weiter abgestützt.

## Patentansprüche

1. Verladearm-Vorrichtung (20) zur Verladung von Fluiden, mit
- einer Armkonstruktion (21) mit zumindest einem ersten und einem zweiten, jeweils beweglich angeordnetem Teilarm (22, 23), die eine erste kinematische Kette (24) bilden, und mit einer zweiten kinematischen Kette (25), aufweisend ein Gestängesystem (26), das zumindest ein Parallelgestänge (28, 29) zumindest über die beiden Teilarme aufweist,
- mit einer Standsäule (31), wobei die Standsäule (31) einen verdrehbaren Kopf (33) aufweist, an die der erste Teilarm (22) gelenkig verbunden ist,
- mit einer gelenkigen Kopplung der zweiten kinematischen Kette (25) an eine Anschlussvorrichtung (30, 50, 70), wobei die Anschlussvorrichtung (30) gelenkig gekoppelt ist mit dem zweiten Teilarm (23) der ersten kinematischen Kette (24), und
- mit einer eine Fluidleitung, die mit der Anschlussvorrichtung (30, 50, 70) fluiddicht gekoppelt ist,
**dadurch gekennzeichnet**, dass- die zweite kinematische Kette (25) mit einer gelenkigen Kupplung an dem verdrehbarem Kopf (33) der Standsäule (31) angekoppelt ist,
die Armkonstruktion (21) ein federndes Element zum Gewichts- und/oder Längenausgleich enthält, und
- die Standsäule (31) eine Rohrleitung der Fluidleitung ist.

2. Verladearm-Vorrichtung (20) nach Anspruch 1, **dadurch gekennzeichnet, dass** die Armkonstruktion (21) ein Parallelführungsgetriebe (27) aufweist, das über mindestens zwei Drehpunkte verfügt, wobei ein oder mehrere Elemente des Parallelführungsgetriebes (27) parallel zu einem oder mehreren Elementen der Armkonstruktion (21) verlaufen.

3. Verladearm-Vorrichtung (20) nach Anspruch 1 oder 2, **dadurch gekennzeichnet, dass** eine Positionierung von Drehgelenken der Verladearm-Vorrichtung (20) zusammen mit einem Parallelführungsgetriebe (27) und der Armkonstruktion (21) mindestens eine Parallelführung bilden.

4. Verladearm-Vorrichtung (20) nach einem der vorhergehenden Ansprüche, **dadurch gekennzeichnet, dass** das Gestängesystem (26) der zweiten kinematischen Kette (25) von oben auf die Verladearm-Vorrichtung (20) betrachtet, zumindest annähernd in einer Ebene verläuft.

5. Verladearm-Vorrichtung (20) nach einem der vorhergehenden Ansprüche, **dadurch gekennzeichnet, dass** eine dritte kinematische Kette zur weiteren Zwangsführung der Anschlussvorrichtung (30) vorgesehen ist.

6. Verladearm-Vorrichtung (20) nach einem der vorhergehenden Ansprüche, **dadurch gekennzeichnet, dass** die Armkonstruktion (21) durch ein oder mehrere Gegengewichte, durch einen internen Gewichtsausgleich und/oder ein Parallelführungsgetriebe (27) bezüglich seiner jeweiligen Drehgelenkverbindungen einen Gesamt-Gewichtsausgleich aufweist, vorzugsweise austariert ist, und ein händisches Betätigen der Verladearm-Vorrichtung (20) ermöglicht ist.

7. Verladearm-Vorrichtung (20) nach einem der vorhergehenden Ansprüche, **dadurch gekennzeichnet, dass** die Fluidleitung mit Drehgelenken verbundene Rohrleitungen aufweist.

8. Verladearm-Vorrichtung (20) nach Anspruch 7, **dadurch gekennzeichnet, dass** zumindest die erste kinematische Kette (24) der Armkonstruktion (21) aus Rohrleitungen der Fluidleitung gebildet ist.

9. Verladearm-Vorrichtung (20) nach einem der vorhergehenden Ansprüche 1 bis 8, **dadurch gekennzeichnet, dass** die Fluidleitung zumindest überwiegend eine Schlauchleitung umfasst.

10. Verladearm-Vorrichtung (20) nach einem der vorhergehenden Ansprüche, **dadurch gekennzeichnet, dass** die Verladearm-Vorrichtung (20) mobil angeordnet ist, vorzugsweise auf einem Anhänger oder einem Schiff montiert ist.

11. Verladearm-Vorrichtung (20) nach einem der vorhergehenden Ansprüche **dadurch gekennzeichnet, dass** die Anschlussvorrichtung (50, 70)mindestens drei Drehpunkte aufweist, wobei die Drehpunkte jeweils starre Elemente der Anschlussvorrichtung (50, 70)miteinander verbinden, wobei mindestens zwei Drehpunkte keine zueinander parallele Drehachsen haben, und mit einem Drehpunkt zum Anschluss an die Verladearm-Vorrichtung, wobei die Anschlussvorrichtung (50, 70) vorzugsweise über mindestens zwei Drehpunkte mit der Verladearm-Vorrichtung (20) verbunden ist, wovon einer mit einem Parallelführungsgetriebe (27) der Verladearm-Vorrichtung (20) verbunden ist.

12. Verladearm-Vorrichtung (20) nach Anspruch 11, **dadurch gekennzeichnet, dass** die Anschlussvorrichtung (50, 70) ein federndes Element zum Gewichts- und/oder Längenausgleich enthält.

13. Verfahren zum Betrieb einer Verladearm-Vorrichtung (20) nach einem der Ansprüche 1-12, wobei eine Anschlussvorrichtung (30, 50, 70) zumindest in einer Ebene mittels eines Parallelführungsgetriebes (27) zwangsgeführt wird.

14. Verwendung einer Verladearm-Vorrichtung (20) nach einem der Ansprüche 1 bis 12 zum Befüllen eines Fluidbehälters.

15. Verwendung nach Anspruch 14 zum Befüllen eines Tanks mit Treibstoff, vorzugsweise zum Bunkern von Kraftstoff bei einem Schiff.

## Claims

1. A loading arm device (20) for the loading of fluids, comprising
- an arm construction (21) having at least a first and a second movably articulated sub-arm (22,23), the sub-arms forming a first kinematic chain (24), and having a second kinematic chain (25) comprising a linkage system (26) including at least one parallel linkage (28,29) extending at least across the two sub-arms,
- a mounting stand (31), wherein the mounting stand (31) comprises a rotatable head (33) having the first sub-arm (22) articulated to it,
- an articulated coupling of the second kinematic chain (25) to a connection device (30,50,70), wherein the connection device (30) is articulated to the second sub-arm (23) of the first kinematic chain (24), and
- a fluid conduit which is coupled in a fluid-tight manner to the connection device (30,50,70),
**characterized in that**
- the second kinematic chain (25) is coupled to an articulated coupling on the rotatable head (33) of the mounting stand (31),
- the arm construction (21) includes a resilient element for weight and/or length compensation, and
- the mounting stand (31) is a tube conduit of the fluid conduit.

2. The loading arm device (20) according to claim 1, **characterized in that** the arm construction (21) comprises a parallel guide transmission (27) having at least two pivot points, wherein one or a plurality of elements of the parallel guide transmission (27) extend parallel to one or a plurality of elements of the arm construction (21).

3. The loading arm device (20) according to claim 1 or 2, **characterized in that** a positioning of pivot joints of the loading arm device (20) together with a parallel guide transmission (27) and the arm construction (21) forms at least one parallel guide.

4. The loading arm device (20) according to any one of the preceding claims, **characterized in that**, as seen in plan view onto the loading arm device (20), the linkage system (26) of the second kinematic chain (25) extends at least approximately in a plane.

5. The loading arm device (20) according to any one of the preceding claims, **characterized in that** a third kinematic chain is provided for further forced guidance of the connection device (30).

6. The loading arm device (20) according to any one of the preceding claims, **characterized in that**, by means of one or a plurality of counterweights, by means of internal weight compensation and/or by means of a parallel guide transmission (27), the arm construction (21) comprises an overall weight compensation, preferably is balanced, in regard to its respective pivot joint connections, and a manual operation of the loading arm device (20) is possible.

7. The loading arm device (20) according to any one of the preceding claims, **characterized in that** the fluid conduit comprises tube conduits connected by pivot joints.

8. The loading arm device (20) according to claim 7, **characterized in that** at least the first kinematic chain (24) of the arm construction (21) is formed by tube conduits of the fluid conduit.

9. The loading arm device (20) according to any one of the preceding claims 1 to 8, **characterized in that** the fluid conduit at least largely comprises a hose line.

10. The loading arm device (20) according to any one of the preceding claims, **characterized in that** the loading arm device (20) is arranged in a mobile manner and preferably is mounted on a trailer or a ship.

11. The loading arm device (20) according to any one of the preceding claims, **characterized in that** the connection device (50,70) comprises at least three pivot points, wherein the pivot points respectively connect rigid elements of the connection device (50,70) to each other, wherein at least two pivot points have no mutual parallel axes of rotation, and comprising a pivot point for connection to the loading arm device, wherein the connection device (50,70) is connected to the loading arm device (20) preferably via at least two pivot points of which one is connected to a parallel guide transmission (27) of the loading arm device (20).

12. The loading arm device (20) according to claim 11, **characterized in that** the connection device (50,70) comprises a resilient element for weight and/or length compensation.

13. A method for operating a loading arm device (20) according to any one of claims 1-12, wherein a connection device (30,50,70) is moved with forced guidance at least in one plane by a parallel guide transmission (27).

14. Use of a loading arm device (20) according to any one of claims 1-12 for filling a fluid container.

15. Use according to claim 14 for filling a tank with fuel, preferably for storage of fuel in a ship.

## Revendications

1. Dispositif de bras de chargement (20) pour le transfert de fluides, comprenant
- une structure de bras (21) dotée d'au moins un premier et un deuxième bras partiel (22, 23), chacun monté mobile, qui forment une première chaîne cinématique (24), et d'une deuxième chaîne cinématique (25) comportant un système de tringlerie (26) qui présente au moins une tringlerie parallèle (28, 29) s'étendant au moins sur les deux bras partiels,
- une colonne fixe (31), la colonne fixe (31) étant pourvue d'une tête rotative (33) à laquelle le premier bras partiel (22) est relié de manière articulée,
- un accouplement articulé de la deuxième chaîne cinématique (25) à un dispositif de raccordement (30, 50, 70), le dispositif de raccordement (30) étant couplé de manière articulée au deuxième bras partiel (23) de la première chaîne cinématique (24), et
- un conduit de fluide qui est couplé de façon étanche aux fluides au dispositif de raccordement (30, 50, 70),
**caractérisé en ce que**
la deuxième chaîne cinématique (25) est couplée à un accouplement articulé au niveau de la tête rotative (33) de la colonne fixe (31),
la structure de bras (21) contient un organe élastique pour l'équilibrage de poids et/ou de longueur, et
la colonne fixe (31) est une tuyauterie du conduit de fluide.

2. Dispositif de bras de chargement (20) selon la revendication 1, **caractérisé en ce que** la structure de bras (21) comporte une transmission de guidage parallèle (27) qui dispose d'au moins deux points de rotation, un ou plusieurs éléments de la transmission de guidage parallèle (27) s'étendant parallèlement à un ou plusieurs éléments de la structure de bras (21).

3. Dispositif de bras de chargement (20) selon la revendication 1 ou 2, **caractérisé en ce qu'**un positionnement d'articulations de rotation du dispositif de bras de chargement (20), conjointement avec une transmission de guidage parallèle (27) et la structure de bras (21), forment au moins un guidage parallèle.

4. Dispositif de bras de chargement (20) selon l'une des revendications précédentes, **caractérisé en ce que** le système de tringlerie (26) de la deuxième chaîne cinématique (25), vue du dessus vers le dispositif de bras de chargement (20), s'étend au moins sensiblement dans un plan.

5. Dispositif de bras de chargement (20) selon l'une des revendications précédentes, **caractérisé en ce qu'**est prévue une troisième chaîne cinématique pour un guidage forcé supplémentaire du dispositif de raccordement (30).

6. Dispositif de bras de chargement (20) selon l'une des revendications précédentes, **caractérisé en ce que** la structure de bras (21) est dotée d'un équilibrage de poids global par rapport à ses liaisons articulées respectives par un ou plusieurs contrepoids, par un équilibrage de poids interne et/ou une transmission de guidage parallèle (27), de préférence est tarée, et **en ce qu'**un actionnement manuel du dispositif de bras de chargement (20) est rendu possible.

7. Dispositif de bras de chargement (20) selon l'une des revendications précédentes, **caractérisé en ce que** le conduit de fluide comporte des tuyauteries reliées à des articulations de rotation.

8. Dispositif de bras de chargement (20) selon la revendication 7, **caractérisé en ce qu'**au moins la première chaîne cinématique (24) de la structure de bras (21) est formée de tuyauteries du conduit de fluide.

9. Dispositif de bras de chargement (20) selon l'une des revendications 1 à 8, **caractérisé en ce que** le conduit de fluide comprend au moins principalement une conduite flexible.

10. Dispositif de bras de chargement (20) selon l'une des revendications précédentes, **caractérisé en ce que** le dispositif de bras de chargement (20) est disposé de façon mobile, de préférence est monté sur une remorque ou sur un navire.

11. Dispositif de bras de chargement (20) selon l'une des revendications précédentes, **caractérisé en ce que** le dispositif de raccordement (50, 70) comporte au moins trois points de rotation, les points de rotation reliant respectivement entre eux des éléments rigides du dispositif de raccordement (50, 70), au moins deux points de rotation n'ayant pas d'axes de rotation parallèles entre eux, et un point de rotation étant prévu pour le raccordement au dispositif de bras de chargement, le dispositif de raccordement (50, 70) étant relié au dispositif de bras de chargement (20), de préférence par l'intermédiaire d'au moins deux points de rotation, dont l'un est relié à une transmission de guidage parallèle (27) du dispositif de bras de chargement (20).

12. Dispositif de bras de chargement (20) selon la revendication 11, **caractérisé en ce que** le dispositif de raccordement (50, 70) contient un élément élastique pour l'équilibrage de poids et/ou de longueur.

13. Procédé destiné à faire fonctionner un dispositif de bras de chargement (20) selon l'une des revendications 1 à 12, dans lequel un dispositif de raccordement (30, 50, 70) est guidé à force au moins dans un plan au moyen d'une transmission de guidage parallèle (27).

14. Utilisation d'un dispositif de bras de chargement (20) selon l'une des revendications 1 à 12 pour le remplissage d'un réservoir à fluide.

15. Utilisation selon la revendication 14 pour le remplissage d'un réservoir de carburant, de préférence pour le soutage de carburant sur un navire.
